# FASCICULE DE BREVET EUROPEEN

(11) **EP 0 125 958 B1**
(45) Date de publication et mention de la délivrance du brevet: **09.07.1986**
(21) Numéro de dépôt: 84400755.9
(22) Date de dépôt: 16.04.1984
(51) Int. Cl.: E05B 65/19, E05B 53/00

(54) **Dispositif de commande à câble, notamment pour serrure de coffre de véhicule**
Kabelbetätigung, insbesondere für Kraftfahrzeugkofferraumverschlüsse
Cable operating device, especially for a vehicle boot lock

(30) Priorité: 19.04.1983 FR 8306390
(43) Date de publication de la demande: 21.11.1984
(73) Titulaire: AUTOMOBILES PEUGEOT, 75116 Paris (FR); AUTOMOBILES CITROEN, 92200 Neuilly-sur-Seine (FR)
(72) Inventeur: Banc, Daniel, F-95220 Herblay (FR); Taunay, Claude, F-78140 Velizy (FR)
(74) Mandataire: Moncheny, Michel

## Description

L'invention est relative aux dispositifs de commande de serrure, notamment pour couvercle de coffre de véhicule automobile, du type comportant un câble dont un embout coopère avec une extrémité d'un levier de la serrure de manière qu'une traction sur le câble écarte ce levier d'une position dans laquelle il verrouille un pène, à l'encontre d'un ressort de rappel.

Dans le cas d'une commande à distance où le câble parcourt dans une gaine un trajet relativement long et sinueux, son glissement dans la gaine s'effectue avec un frottement notable, de sorte que le levier risque de ne pas être ramené à sa position de verrouillage, sauf à prévoir un ressort présentant une force de rappel importante, suffisante pour ramener le levier dans ladite position malgré le frottement du câble.

Lorsque le levier coopère avec une seconde commande, en particulier à bouton poussoir ou à barillet actionné par une clef, la manoeuvre de cette seconde commande risque d'être d'une dureté excessive et la force du ressort de rappel est importante.

Le brevet FR-A-2 219 293 décrit un agencement selon le préambule de la revendication 1 dans lequel le câble agit sur un levier supplémentaire à l'encontre d'un troisième ressort accroché sur ce levier, ce levier supplémentaire agissant lui- même sur le levier de verrouillage. Un tel agencement est compliqué, puisqu'il comprend un nombre élevé de pièces. Il est aussi encombrant. De plus la commande à câble est durcie car le ressort accroché sur le levier supplémentaire doit assurer le rappel du câble dont le trajet est en général long et sinueux. Ce durcissement est encore accentué si le ressort est accroché relativement près de l'axe d'articulation du levier supplémentaire, pour des raisons d'encombrement.

L'invention a donc pour but de fournir un dispositif de commande à câble pour une serrure actionnable, le cas échéant, par une deuxième commande, ce dispositif devant être simple et ne pas provoquer de durcissement de la manoeuvre de cette deuxième commande.

Le dispositif de commande de serrure selon l'invention comprend un levier de verrouillage rappelé en position de verrouillage par un ressort. et un câble d'actionnement agencé de manière qu'une traction exercée sur lui à l'encontre de l'action d'un second ressort tende à écarter le levier de sa position de verrouillage. Il est caractérisé en ce que le câble s'étend à travers un orifice prévu dans une extrémité du levier et porte un embout appliqué contre ladite extrémité, le second ressort étant interposé entre une pièce fixe et un embout du câble situés, par rapport audit levier, du côté opposé à une patte d'appui d'une gaine dans laquelle coulisse le câble.

Selon d'autres caractéristiques avantageuses de l'invention :
les extrémités du second ressort sont alignées avec le trou ou la fente et l'extrémité de la gaine en appui sur la patte ;
le second ressort est un ressort de traction accroché, d'une part, à la partie fixe, d'autre part, à l'embout appliqué contre ladite extrémité du levier ;
le câble est prolongé, au-delà de l'embout, par un brin qui traverse une patte fixe et qui comporte à son extrémité un second embout, le second ressort étant interposé et comprimé entre cette patte fixe et ce second embout ;
les deux embouts sont formés aux extrémités d'une pièce tubulaire entourant le brin de câble et entouré par le second ressort ;
le câble est prolongé au-delà du second embout jusqu'à une seconde serrure :
le levier est relié à une seconde commande, à bouton-poussoir ou à barillet.

Quelques exemples de réalisation d'une commande de serrure selon l'invention sont décrits ci-après, avec référence aux dessins annexés parmi lesquels :
la Figure 1 est une vue d'ensemble simplifiée d'un premier mode de réalisation de l'invention et
les Figures 2 et 3 sont des vues détaillées, en coupe partielle suivant un plan correspondant à la ligne 2-2 de la Fig. 1, de deux variantes.

On voit sur la Fig. 1 une serrure 1 dont le support en forme de platine 1 a est fixé par des vis 2 sur un panneau fixe 3 d'un véhicule. Cette serrure comporte de manière usuelle un pène pivotant 4 propre à coopérer d'une part avec un crochet 5 solidaire d'un couvercle de coffre 6 du véhicule, d'autre part avec un levier de verrouillage 7. Un ressort en épingle 8 enroulé autour de l'axe de pivotement du pène comporte une branche 9 en appui sur le levier 7 de manière à le pousser vers sa position de verrouillage du pène, comme représenté, et une branche 10 en appui sur un rebord du pène de manière à faire tourner ce dernier dans le sens de l'ouverture de la serrure dès que le levier est écarté de sa position de verrouillage.

A l'extrémité inférieure 11 du levier sont accrochés, d'une part, une tige 12 d'une commande 13 à bouton poussoir ou d'une commande 14 à barillet actionnable au moyen d'une clef, d'autre part, un câble 15 de commande à distance.

Ce câble 15 coulisse dans une gaine 16 dont les extrémités prennent appui respectivement sur une partie fixe 17 voisine d'une tirette 18 d'actionnement du câble, et sur une patte 19 de la platine 1a de la serrure. La portion terminale 20 du câble traverse l'extrémité 11 du levier par un trou ou une fente 21, et un embout 22 fixé de façon classique à l'extrémité de la portion 20 est appliqué contre le levier 7 de manière qu'une traction du câble tende à écarter le levier de la position de verrouillage représentée, à l'encontre de la poussée exercée par la branche 9 du ressort 8.

Selon l'invention, un ressort de traction 23 est accroché, d'une part, à l'embout 22, d'autre part, à une patte 24 de la platine 1a, cette patte étant située du côté opposé à la patte 19 par rapport à l'extrémité 11 du levier, et les points d'accrochage du ressort 23 étant alignés avec le trou ou la fente 21 et l'extrémité de gaine en appui sur la patte 19.

Ce ressort tire donc le câble, assurant son rappel et celui de la tirette 18 en position de repos représentée dès que la tirette 18 est relâchée.

Dans la disposition de la Fig. 2, un brin de câble 25 prolonge la portion 20 au-delà de l'embout 22a remplaçant l'embout 22 de la disposition précédente, traverse une patte 26 de la platine, et comporte à son extrémité un second embout 27. Un ressort hélicoïdal 28 entourant le brin 25 est interposé et comprimé entre la patte 26 et l'embout 27, assurant la tension du câble et tendant à le ramener en position de repos.

Selon la variante de la Fig. 3, les deux embouts 22a et 27 de la disposition précédente sont respectivement remplacés par des extrémités évasées 29, 30 d'une pièce tubulaire 31 qui entoure le brin 25 et dont seule l'extrémité 30 est fixée au câble, par exemple par sertissage, de sorte que la pièce 31, entourée par le ressort 28, travaille en compression quand le câble est tiré par action sur la tirette 18, appliquant l'embout 29 contre le levier 7.

Un prolongement 32 du câble au-delà du second embout 27, 30 est éventuellement prévu de manière à actionner une deuxième serrure, non représentée, en même temps que la serrure 1, par exemple lorsque le couvercle 6 comporte deux crochets espacés 5 propres à coopérer respectivement avec l'une des deux serrures.

Dans les trois dispositions décrites, le fonctionnement est le même : dans la position représentée à la Fig. 1, la serrure est fermée, le pène 4 immobilisant le crochet 5 et étant verrouillé par le levier 7 maintenu dans cette position par poussée de la branche 9 du ressort 8 sur sa partie inférieure. Le câble est en position de repos, tendu par le ressort 23 ou 28.

L'ouverture de la serrure par basculement du pène 4 grâce à la poussée de la branche 10 du ressort 8 s'effectue dès que le levier 7 est écarté de sa position de verrouillage, à l'encontre de la poussée de la branche 9, en tirant vers la gauche l'extrémité inférieure 11 du levier. Ce déplacement est obtenu soit par traction sur le câble 15, en agissant sur la tirette 18, ce qui tend le ressort 23 ou comprime le ressort 28, soit par traction sur la tige 12 en agissant sur la commande à bouton poussoir 13 ou à barillet 14. Dans ce dernier cas, le ressort 23, 28 n'intervient pas car la portion 20 du câble traversant librement le trou ou la fente 21, le câble 15, 20 et son embout 22 ou ses embouts 22a, 27 ; 29, 30 restent immobiles pendant le basculement du levier 7.

Tant que la serrure est ouverte, le levier 7 est maintenu basculé en position de déverrouillage par appui de son extrémité supérieure contre le bord du pène. En revanche dès relâchement de la tirette 18, le câble 15 reprend sa position de repos grâce au ressort 23, 28, la portion 20 se déplaçant librement dans le trou ou la fente 21, et l'embout 22, 22a, 29 s'écartant de l'extrémité 11 du levier. Pour permettre un tel retour en position de repos du barillet ou du bouton-poussoir quand la serrure est ouverte, et le levier 7 basculé, la tige 12 peut comporter, notamment à l'une de ses extrémités, un moyen d'entraînement à course morte. par exemple à lumière 33.

La fermeture de la serrure est provoquée par coopération du crochet 5 avec le pène, celui-ci tournant suffisamment dans le sens inverse de celui des aiguilles d'une montre, à l'encontre de la poussée de la branche 10 du ressort 8, pour que le levier 7 reprenne sa position de verrouillage, comme représenté à la Fig. 1, par poussée de la branche 9 du ressort 8.

Ce ressort 8 est relativement faible car il assure uniquement le basculement du pène et du levier, ainsi que le retour de la tige 12 en position de repos, tandis que c'est le ressort 23, 28 qui assure, avec une force pouvant être relativement importante, le rappel du câble 15 coulissant dans la gaine 16. La commande à bouton-poussoir ou à barillet ne faisant intervenir, comme on l'a vu plus haut, que le ressort 8, la manoeuvre d'ouverture par cette commande est particulièrement douce.

## Revendications

1. Dispositif de commande, notamment pour serrure (1), comprenant un levier de verrouillage (7) rappelé en position de verrouillage par un ressort (8, 9, 10) et un câble d'actionnement (15) agencé de manière qu'une traction exercée sur lui à l'encontre de l'action d'un second ressort (23 ; 28) tende à écarter le levier (7) de sa position de verrouillage, caractérisé en ce que le câble (15) s'étend à travers un orifice (21) prévu dans une extrémité du levier (7) et il est muni d'un embout (22 ; 22a ; 29) appliqué contre ladite extrémité, le second ressort (23 ; 28) étant interposé entre une pièce fixe (24 ; 26) et un embout (22 ; 27 ; 30) du câble situés par rapport audit levier (7), du côté opposé à une patte (19) d'appui d'une gaine (16) dans laquelle coulisse le câble (15).

2. Dispositif suivant la revendication 1, caractérisé en ce que les extrémités du second ressort (23, 28) sont alignées avec le trou ou la fente (21) et l'extrémité de la gaine en appui sur la patte (19).

3. Dispositif suivant l'une quelconque des revendications 1 ou 2, caractérisé en ce que le second ressort (23) est un ressort de traction accroché, d'une part, à la partie fixe (24), d'autre part à l'embout (22) appliqué contre ladite extrémité du levier (7).

4. Dispositif suivant la revendication 1, caractérisé en ce que le câble est prolongé, au-delà de l'embout (22a ; 29) par un brin (25) qui traverse une patte fixe (26) et qui comporte à son extrémité un second embout (27; 30), le second ressort (28) étant interposé et comprimé entre cette patte fixe (26) et ce second embout.

5. Dispositif suivant la revendication 4, caractérisé en ce que les deux embouts (29, 30) sont formés aux extrémités d'une pièce tubulaire (31) entourant le brin de câble (25) et entouré par le second ressort.

6. Dispositif suivant l'une quelconque des revendications 4 ou 5, caractérisé en ce que le câble est prolongé (en 32) au-delà du second embout (27, 30) jusqu'à une seconde serrure.

7. Dispositif suivant l'une quelconque des revendications 1 à 6, caractérisé en ce que le levier (7) est relié à une seconde commande, à bouton poussoir (13) ou à barillet (14).

## Claims

1. A control device, in particular for a latch (1), comprising a locking lever (7) biased to the locking position by a spring (8, 9, 10) and an actuating cable (15) so adapted that a pull exerted thereon in opposition to the action of a second spring (23 ; 28) tends to shift the lever (7) away its locking position, characterised in that the cable (15) extends through an orifice (21) provided in an end portion of the lever (7) and is provided with an end member (22: 22a; 29) applied against said end portion, the second spring (23 ; 28) being interposed between a fixed element (24: 26) and an end member (22 ; 27 ; 30) of the cable located relative to said lever (7) on the opposite side to a support tab (19) for a sheath (16) in which the cable (15) slides.

2. A device according to claim 1, characterised in that the ends of the second spring (23 ; 28) are in alignment with the orifice or the slot (21) and the end of the sheath bearing against the tab (19).

3. A device according to claim 1 or 2, characterised in that this second spring (23) is a tension spring hooked, on one hand, to the fixed part (24) and, on the other hand, to the end member (22) applied against said end portion of the lever (7).

4. A device according to claim 1, characterised in that the cable is extended beyond the end member (22a ; 29) by a portion (25) which extends through a fixed tab (26) and which has at its end a second end member (27 ; 30), the second spring (28) being interposed and compressed between this fixed tab (26) and this second end member.

5. A device according to claim 4, characterised in that the two end members (29, 30) are formed at the ends of a tubular element (31) surrounding the cable portion (25) and surrounded by the second spring.

6. A device according to claim 4 or 5, characterised in that the cable is extended (at 32) beyond the second end member (27, 30) to a second latch.

7. A device according to any one of the claims 1 to 6, characterised in that the lever (7) is connected to a second control having a pushbutton (13) or a barrel (14).

## Patentansprüche

1. Antriebsvorrichtung, insbesondere für ein Schloß (1 die einen Verriegelungshebel (7) aufweist, der in eine Verriegelungsstellung mittels einer Feder (8, 9, 10) zurückgestellt ist und ein Antriebsseil (15) aufweist, das derart angetrieben ist, daß es bei einer entgegen der Wirkung einer zweiten Feder (23 ; 28) ausgeübten Zugkraft versucht, den Hebel (7) aus seiner Verriegelungsstellung wegzubewegen, dadurch gekennzeichnet, daß das Seil (15) sich durch eine Öffnung (21) erstreckt, die in einem Ende des Hebels (7) vorgesehen ist und das mit einem Ansatz (22; 22a ; 29) versehen ist, der sich gegen dieses Ende anlegt, und daß die zweite Feder (23 ; 28) zwischen einem festen Teil (24, 26) und einem Ansatz (22 ; 27 ; 30) des Seils angeordnet ist, die bezüglich des Hebels (7) auf der gegenüberliegenden Seite einer Auflagerlasche (19) zu einem Mantel (16) liegen, indem sich das Seil (15) verschiebt.

2. Antriebsvorrichtung nach Anspruch 1, dadurch gekennzeichnet, daß die Enden der zweiten Feder (23, 28) mit der Öffnung oder dem Schlitz (21) und dem Ende des Mantels fluchten, der auf der Lasche (19) aufliegt.

3. Antriebsvorrichtung nach Anspruch 1 oder 2, dadurch gekennzeichnet, daß die zweite Feder (23) eine Zugfeder ist, die einerseits am festen Teil (24) und andererseits am Ansatz (22) angehängt ist, der gegen das Ende des Hebels (7) anliegt.

4. Antriebsvorrichtung nach Anspruch 1, dadurch gekennzeichnet, daß das Seil über den Ansatz (22a ; 29) durch einen Strang (25) verlängert ist, der durch eine feste Lasche (26) geht und der an seinem Ende einen zweiten Ansatz (27: 30) aufweist, wobei die zweite Feder (28) zwischen der festen Lasche (26) und dem zweiten Ansatz angeordnet und zusammengedrückt ist.

5. Antriebsvorrichtung nach Anspruch 4, dadurch gekennzeichnet, daß die beiden Ansätze an den Enden von einem rohrförmigen Stück (31) gebildet werden, das den Strang des Seils (25) umgibt und von der zweiten Feder umgeben ist.

6. Antriebsvorrichtung nach Anspruch 4 oder 5, dadurch gekennzeichnet, daß das Seil über den zweiten Ansatz (27, 30) hinaus bis zu einem zweiten Schloß verlängert ist (bei 32).

7. Antriebsvorrichtung nach einem der Ansprüche 1 bis 6, dadurch gekennzeichnet, daß der Hebel (7) mit einem zweiten Antrieb, einem Druckknopf (13) oder einer Trommel (14) verbunden ist.
